# EUROPÄISCHE PATENTSCHRIFT

(11) **EP 2 096 976 B1**
(45) Veröffentlichungstag und Bekanntmachung des Hinweises auf die Patenterteilung: **14.02.2018**
(21) Anmeldenummer: 07822217.1
(22) Anmeldetag: 05.11.2007
(51) Int. Cl.: A47L 15/50

(54) **BESTECKKORB FÜR EINE GESCHIRRSPÜLMASCHINE UND GESCHIRRSPÜLMASCHINE**
CUTLERY BASKET FOR A DISHWASHER AND DISHWASHER
PANIER À COUVERTS POUR LAVE-VAISSELLE ET LAVE-VAISSELLE APPROPRIÉ

(30) Priorität: 23.11.2006 DE 102006055352
(43) Veröffentlichungstag der Anmeldung: 09.09.2009
(73) Patentinhaber: BSH Hausgeräte GmbH, 81739 München (DE)
(72) Erfinder: SCHÜTZ, Rainer, 73450 Neresheim (DE); SCHESSL, Bernd, 89407 Dillingen (DE)
(86) Internationale Anmeldenummer: PCT/EP2007/061888
(87) Internationale Veröffentlichungsnummer: WO 2008/061868

(56) Entgegenhaltungen:
- EP-A- 1 275 336
- EP-A- 1 384 431
- WO-A-03/055375
- DE-A1- 1 910 245

## Beschreibung

Die Erfindung betrifft eine Geschirrspülmaschine, insbesondere eine Haushaltsgeschirrspülmaschine, mit wenigstens einem Besteckkorb, welcher als flacher Einsatz ausgebildet ist, welcher einen Rahmen umfasst, welcher zum Aufnehmen von liegenden Besteckteilen ausgebildet ist und dessen lichte Höhe in einem ersten, einen ersten Einsatz bildenden Teilbereich anpassbar ist. Die Erfindung betrifft ferner einen Besteckkorb für eine Geschirrspülmaschine, insbesondere eine Haushaltgeschirrspülmaschine.

Die Druckschrift EP 0 186 157 B1 offenbart einen Besteckkorb zum liegenden Aufnehmen von Besteckteilen. Der Besteckkorb ist als Schublade ausgestaltet und bietet die Möglichkeit, konventionelle Bestecke, wie Messer, Löffel, Gabeln und so wweiter, aufzunehmen und in einer für die Effektivität des Spülprogramms günstigen Position zu lagern. Um den beschränkten Raum des Spülbehälters optimal auszunutzen, ist die Höhe der Besteckschublade so gewählt, dass Löffel mit einer großen Laffe eines Normbestecks problemlos darin aufbewahrt werden können. Besteckteile, welche eine größere Abmessung haben, wie beispielsweise Vorlagebestecke, Kellen und so weiter, können nicht in die Besteckschublade eingesetzt werden, da die Abmessungen der Besteckteile ein Einschieben der Besteckschublade in die Geschirrspülmaschine nicht erlauben. Diese Besteckteile müssen entweder manuell gespült werden oder müssen in die Geschirrkörbe so eingesetzt werden, dass auch ein zuverlässiges Ablaufen der Spülflüssigkeit gewährleistet werden kann.

Die Druckschrift WO 03/055375 A1 offenbart einen Besteckkorb für eine Geschirrspülmaschine. Der Besteckkorb weist in dem Bodenbereich mindestens ein Schwenkgelenk auf, welches so angeordnet und ausgebildet ist, dass wenigstens ein Teilbereich des Bodenbereichs gegenüber einem Restbereich des Bodenbereichs schwenkbar ist. Bei diesem Besteckkorb können wenigstens zwei Zustände unterschieden werden. Bei der Verwendung von Maßbesteckteilen können diese in den Besteckkorb eingesetzt werden, wobei sowohl der absenkbare Teilbereich des Bodenbereichs als auch der Restbereich des Bodenbereichs auf einer Ebene liegen, das heißt einen Winkel von 180 miteinander ausbilden. In diesem Zustand bietet der Besteckkorb Platz für die Besteckteile eines Maßbestecks sowie eine optimale Ausnutzung des unmittelbar darunter befindlichen Geschirrkorbs. In einem zweiten Zustand kann der absenkbare Teilbereich des Bodenbereichs über Mittel abgesenkt werden, so dass in dem Restbereich und in dem Teilbereich des Bodenbereichs das Maßbesteck eingesetzt werden kann und ferner in dem abgesenkten Teilbereich genug Raum zur Verfügung steht, Besteckteile mit größeren Abmessungen einzusetzen, ohne dass eine Kollision mit den Spülbehälterwänden zu erwarten ist.

Die Druckschrift DE 1 910 245 A1 offenbart einen Behälter für die Ausführung von Gruppenmanipulationen, insbesondere für die Verwendung als Geschirrkorb zum Waschen des Geschirrs in Geschirrwaschmaschinen und zur Verwendung auf dem Geschirrkreislauf, bestehend aus einer Standfläche mit abgewinkelten Seitenwänden, insbesondere zur Aufnahme von Gegenständen, die mit einem zweiten, gleichen Behälter überdeckt und mit einem elastischen Verbindungsorgan zusammengehalten werden. Es sind zwei Seitenwände als untergreifbare Tragränder, eine höhere Rückwand als Abschlusswand und eine niedere Frontwand als seitliche Öffnung für den Zugriff derart ausgebildet, dass mindestens eine höhere Rückwand beidseitig verkürzt ist, derart, dass die Rückwand eines gleichen, aber umgestülpten, oberen Behälters zwischen den Tragrändern des unteren Behälters in Längs- und in Querrichtung verschoben werden kann.

Eine Aufgabe der vorliegenden Erfindung ist es, eine Geschirrspülmaschine, insbesondere eine Haushaltsgeschirrspülmaschine, mit einem verbesserten Besteckkorb zum Aufnehmen von liegenden Besteckteilen anzugeben, welcher bei optimaler Raumausnutzung in dem Spülbehälter Besteckteile mit größeren Abmessungen zum Spülen aufnehmen kann und gleichzeitig ein gutes Reinigungs- und Trocknungsergebnis aufweist.

Diese Aufgabe wird durch die Gegenstände mit den Merkmalen der unabhängigen Patentansprüche gelöst. Vorteilhafte Ausgestaltungen der Erfindung sind in den abhängigen Patentansprüchen wiedergegeben.

Eine erfindungsgemäße Geschirrspülmaschine, insbesondere Haushaltsgeschirrspülmaschine, weist einen Besteckkorb auf, welcher als flacher Einsatz ausgebildet ist, welcher einen Rahmen umfasst, welcher zum Aufnehmen von liegenden Besteckteilen ausgebildet ist und dessen lichte Höhe in einem ersten, einen ersten Einsatz bildenden Teilbereich anpassbar ist. Dabei ist erfindungsgemäß vorgesehen, dass wenigstens in einem zweiten, einen zweiten Einsatz bildenden Teilbereich des Besteckkorbs die lichte Höhe wenigstens abschnittsweise anpassbar ist, dass die wenigstens zwei Einsätze des Besteckkorbs mittels eines Schwenkgelenks schwenkbar miteinander verbunden sind, dass die wenigstens zwei Einsätze des Besteckkorbs gegeneinander verschwenkbar ausgebildet sind, dass die wenigstens zwei Einsätze des Besteckkorbs aus dem Rahmen herausnehmbar sind und dass die wenigstens zwei Einsätze des Besteckkorbs den ersten Teilbereich und den zweiten Teilbereich des Bodenbereichs des Besteckkorbs ausbilden. Durch diese Maßnahme wird die Variabilität gesteigert.

Bei dem flachen Einsatz des Besteckkorbs der erfindungsgemäßen Geschirrspülmaschine können wenigstens vier Zustände des Besteckkorbs unterschieden werden. Dabei stellt der Besteckkorb, je nach erforderlicher Situation, entweder vollständig oder teilweise (das heißt in einem der Teilbereiche des Besteckkorbs) ein größeres Maß an Höhe für in dem Besteckkorb einzusortierende Besteckteile oder vollständig oder teilweise ein größeres Maß an Höhe für einen darunter angeordneten Geschirrkorb der Geschirrspülmaschine bereit. Der Besteckkorb bietet ausreichend Platz für die Besteckteile eines Maßbestecks sowie ferner eine optimale Ausnutzung des unmittelbar darunter befindlichen Geschirrkorbs. Der Besteckkorb ermöglicht jedoch andererseits auch, Besteckteile mit größeren Abmessungen einzusetzen, ohne dass eine Kollision mit Spülbehälterwänden zu erwarten ist. Ein besonders hohes Maß an Flexibilität wird dadurch erreicht, dass der erste Teilbereich und der zweite Teilbereich des Besteckkorbs separat voneinander verschwenkbar ausgebildet sind.

Dabei ist vorzugsweise vorgesehen, dass die lichte Höhe in dem Bereich des ersten Teilbereichs und des zweiten Teilbereichs des Besteckkorbs unabhängig voneinander anpassbar sind, sodass bei Bedarf beide Bereiche eine unterschiedliche lichte Höhe aufweisen können.

Ferner ist vorzugsweise vorgesehen, dass die lichte Höhe in dem Bereich der gesamten Besteckkorbfläche des Besteckkorbs anpassbar ist, zum Beispiel durch gleichzeitiges Anpassen des ersten Teilbereichs und des zweiten Teilbereichs des Besteckkorbs.

Ferner ist vorgesehen, dass das Schwenkgelenk in dem Bodenbereich des Besteckkorbs angeordnet ist, wobei der erste Teilbereich und der zweite Teilbereich des Besteckkorbs jeweils unabhängig voneinander und/oder gemeinsam um das Schwenkgelenk schwenkbar sind.

Nach einer Ausführungsform ist ein erstes Schwenkgelenk vorgesehen, um das der erste Teilbereich und der zweite Teilbereich des Besteckkorbs jeweils zwischen einer ersten Betriebsstellung und einer zweiten Betriebsstellung verschwenkbar sind, wobei das Schwenkgelenk zwischen einer ersten Seitenkannte und einer zweiten, dazu parallel verlaufenden Seitenkante des Bodenbereichs des Besteckkorbs angeordnet ist. Vorzugsweise liegt der erste Teilbereich beziehungsweise der zweite Teilbereich des Besteckkorbs in der ersten Betriebsstellung jeweils in einer im Wesentlichen horizontalen Ebene und in einer zweiten Betriebsstellung jeweils in einer um einen spitzen Winkel zu der horizontalen Ebene verschwenkten Ebene. Der erste Teilbereich und der zweite Teilbereich des Besteckkorbs nehmen, wenn diese beide in der ersten Betriebsstellung sind, einen Winkel von in etwa 180 zueinander ein, so dass eine ebene Fläche in dem Bodenbereich des Besteckkorbs ausgebildet ist. Sind sowohl der erste Teilbereich als auch der zweite Teilbereich des Besteckkorbs in der zweiten Betriebsstellung, so verläuft der Bodenbereich des Besteckkorbs gegenüber der horizontalen Ebene, in welcher eine erste und eine zweite, dazu parallel verlaufende Seitenkante des Bodenbereichs des Besteckkorbs angeordnet sind, im Wesentlichen vollständig schräg oder gewölbt. Im Ergebnis sind der erste Teilbereich und der zweite Teilbereich des Besteckkorbs in einem stumpfen Winkel zueinander angeordnet. Hierdurch ergibt sich eine schräge Lagerung der Besteckteile - sowohl in dem ersten Teilbereich als auch in dem zweiten Teilbereich des Bodenbereichs des Besteckkorbs, wodurch der Wasserabfluss während des Trocknungsvorgangs von den Besteckteilen verbessert wird. Hierdurch wird zum Trocknen ein niedrigerer Energiebedarf benötigt, verglichen mit Besteckkörben, in welchen eine im Wesentlichen waagerechte Lagerung der Besteckteile erfolgt. Im Ergebnis ist eine maximale Raumausnützung bei höchster Flexibilität gegeben. Die Verschwenkung des ersten Teilbereichs und des zweiten Teilbereichs des Besteckkorbs zwischen der ersten Betriebsstellung und der zweiten Betriebsstellung kann dabei unabhängig voneinander erfolgen. Es können zwischen der ersten Betriebsstellung und der zweiten Betriebsstellung auch weitere Betriebsstellungen vorgesehen sein.

Eine konstruktiv besonders einfache Ausgestaltung ergibt sich, wenn der erste und der zweite Teilbereich spiegelsymmetrisch ausgebildet sind.

In einer weiteren Ausgestaltung ist zumindest ein zweites Schwenkgelenk vorgesehen, welches in der ersten Seitenkante und/oder der zweiten Seitenkante des Besteckkorbs angeordnet ist und, insbesondere unabhängig von einer Verschwenkung des ersten Teilbereichs und des zweiten Teilbereichs des Besteckkorbs gegenüber dem ersten Schwenkgelenk, die gemeinsame Verschwenkung des ersten Teilbereichs und des zweiten Teilbereichs des Besteckkorbs ermöglicht. Beim Vorsehen eines zweiten Schwenkgelenks sowohl an der ersten Seitenkante als auch an der zweiten Seitenkante des Besteckkorbs wird eine Absenkung des Besteckkorbs ermöglicht, wodurch eine einfache Höhenverstellung bereitgestellt ist. Die Höhenverstellung erfolgt durch ein jeweiliges Verschwenken gegenüber den zwei zweiten Schwenkgelenken.

Zweckmäßigerweise ist der Besteckkorb als flacher Einsatz mit oder ohne Laufräder ausgebildet und besteht aus einem Rahmen sowie aus zwei gegeneinander verschwenkbaren Einsätzen in Form von grobmaschigen Siebeinsätzen. Diese sind aus dem Rahmen herausnehmbar, wobei die zwei Einsätze den ersten Teilbereich und den zweiten Teilbereich des Bodenbereichs des Besteckkorbs ausbilden. Die Ausgestaltung als flacher Einsatz ist als Ausgestaltung des Besteckkorbs im Sinne einer Besteckschublade zu verstehen.

Zweckmäßigerweise weisen die Einsätze des Besteckkorbs jeweils im Querschnitt die Gestalt eines Keils auf, wodurch der Besteckkorb beziehungsweise die betreffenden Einsätze des Besteckkorbs eine erhöhte Formstabilität aufweisen. Die Seitenränder der Einsätze des Besteckkorbs können hierbei ebenfalls in Form eines grobmaschigen Siebeinsatzes ausgebildet sein. Denkbar ist auch, die Seitenränder des Besteckkorbs aus Vollmaterial zu bilden. Die Einsätze des Besteckkorbs bestehen bevorzugt aus einem spritzfähigen Kunststoff, gegebenenfalls mit integrierten Verstärkungen aus Metall oder dergleichen.

In einer weiteren Ausgestaltung sind jeweils Mittel an dem absenkbaren ersten Teilbereich und dem absenkbaren zweiten Teilbereich des Bodenbereichs des Besteckkorbs vorgesehen, welche eine Fixierung des ersten Teilbereichs und des zweiten Teilbereichs des Besteckkorbs in den vorgegebenen Betriebsstellungen ermöglichen. Die Mittel sind dazu ausgebildet, ein Absenken des ersten Teilbereichs und/oder des zweiten Teilbereichs des Besteckkorbs über einen bestimmten Winkel hinaus zu verhindern.

Die Mittel sind gemäß einer Ausführungsform durch einen, mit dem Rahmen des Besteckkorbs in Eingriff bringbaren, Rasthaken gebildet. Die Mittel sind gemäß einer anderen Ausführungsform durch einen gegenüber den Einsätzen des Besteckkorbs verschwenkbaren Formdraht und ein an den Einsätzen des Besteckkorbs angeordnetes Führungsmittel gebildet, wobei der Formdraht sich zur Bereitstellung einer der Betriebspositionen des Besteckkorbs an verschiedenen Stellen an dem Rahmen des Besteckkorbs abstützen kann. Prinzipiell kann die Ausgestaltung des Mittels beliebig sein, sofern die Fixierung des ersten Teilbereichs und des zweiten Teilbereichs des Besteckkorbs in den vorgegebenen Betriebsstellungen gewährleistet wird.

Eine erfindungsgemäße Geschirrspülmaschine umfasst einen, wie oben beschriebenen, Besteckkorb. Der Besteckkorb ist vorzugsweise oberhalb eines, vorzugsweise oberen Geschirrkorbs in einem Spülraum der Geschirrspülmaschine schubladenähnlich herausziehbar gelagert und geführt. Für eine optimierte Raumausnutzung des von der Geschirrspülmaschine bereitgestellten Spülraums ist es zweckmäßig, wenn der Besteckkorb mit seinem oberen Besteckrand unmittelbar an ein Behälterdach des Spülbehälters der Geschirrspülmaschine grenzt.

Mit der vorliegenden Erfindung ist es gelungen, einen Besteckkorb zum Aufnehmen von liegenden Besteckteilen bereitzustellen, welcher im Bedarfsfall Besteckteile mit größeren Abmessungen oder sogar kleineres Spülgut zum Spülen aufnehmen kann, wobei gleichzeitig der Spülbehälter optimal ausgenutzt und die Trocknungseigenschaften des in dem Besteckkorb gelagerten Spülguts verbessert wurden.

Nachfolgend wird eine bevorzugte Ausführungsform der vorliegenden Erfindung anhand der Zeichnungen näher erläutert.

Es zeigen
- Fig. 1: eine Frontalansicht in einer erfindungsgemäßen Geschirrspülmaschine mit einem Besteckkorb;
- Fig. 2: eine perspektivische Darstellung eines Mittels zur Fixierung eines ersten beziehungsweise zweiten Teilbereichs eines Bodenbereichs des Besteckkorbs in einer vorgegebenen Betriebsstellung gemäß einem ersten Ausführungsbeispiel; und
- Fig. 3.: eine perspektivische Darstellung eines Mittels zur Fixierung eines ersten beziehungsweise zweiten Teilbereichs eines Bodenbereichs des Besteckkorbs in einer vorgegebenen Betriebsstellung gemäß einem zweiten Ausführungsbeispiel.

In der Anordnung gemäß der Fig. 1 ist eine frontal beschickbare Geschirrspülmaschine 1, insbesondere Haushaltsgeschirrspülmaschine, mit einem Spülbehälter 2 gezeigt, welche in bekannter Weise einen oberen Geschirrkorb 3 aufweist. Diesem ist in ebenfalls bekannter Weise und in der Figur nicht dargestellt ein Sprüharm zugeordnet, welcher üblicherweise unterhalb des Geschirrkorbs 3 vorgesehen ist. Oberhalb des Geschirrkorbs 3 ist ein erfindungsgemäßer Besteckkorb 4 angeordnet, welcher aus zwei um ein Schwenkgelenk 15 verschwenkbaren, keilförmig ausgebildeten Einsätzen 6, 7 und einem, die Einsätze 6, 7 des Besteckkorbs 4 halternden Rahmen 22 besteht. Der Rahmen 22 kann aus einer umlaufenden metallischen Drahtstrebe und gegebenenfalls weiteren Stützstreben gebildet sein.

Die Einsätze 6, 7 des Besteckkorbs 4 sind vorzugsweise aus einem Kunststoff gefertigt und in Form von grobmaschigen Siebeinsätzen gebildet, so dass Spülflotte durch die in dem jeweiligen Bodenbereich befindlichen Aussparungen ein- oder austreten kann. Die Einsätze 6, 7 des Besteckkorbs 4 sind in dem Ausführungsbeispiel spiegelsymmetrisch ausgebildet und weisen in dem Ausführungsbeispiel eine sich zu Seitenkanten 8, 9 des Bodenbereichs des Besteckkorbs 4 verjüngende Form auf. Der Bodenbereich des Besteckkorbs 4 ist durch jeweilige Teilbereiche 11, 12 der Einsätze 6, 7 des Besteckkorbs 4 gebildet.

Jeder der Einsätze 6, 7 des Besteckkorbs 4 und damit jeder der Teilbereiche 11, 12 des Besteckkorbs 4 ist unabhängig voneinander um das Schwenkgelenk 15 des Besteckkorbs 4 zwischen einer ersten Betriebsstellung, in welcher der betreffende Teilbereich des Besteckkorbs 4 eine im Wesentlichen horizontale Lage einnimmt (vergleiche den mit der durchbrochenen Linie gezeichneten Einsatz 7), und einer zweiten Betriebsstellung, in welcher der betreffende Teilbereich des Besteckkorbs 4 gegenüber der Horizontalen in einem spitzen Winkel verschwenkt ist. Dies ist in der Fig. 1 für den Einsatz 7 des Besteckkorbs 4 mit der durchgezogenen Linie dargestellt. Befinden sich beide Einsätze 6, 7 des Besteckkorbs 4 in der zweiten Betriebsstellung, so ergibt sich ein Bodenbereich des Besteckkorbs 4, bei welchem der erste und der zweite Teilbereich 11, 12 in einem stumpfen Winkel zueinander angeordnet sind. Dabei ergibt sich eine schräge Lagerung der Besteckteile, wobei beispielsweise Löffel mit ihren Laffen in Richtung des Schwenkgelenks 15 des Besteckkorbs 4 orientiert, abgelegt werden. Hierdurch ist sichergestellt, dass auch Besteckteile mit größeren Abmaßen nicht über einen oberen Besteckkorbrand 14 des Besteckkorbs 4 ragen. Diese in dem Bereich des Schwenkgelenks 15 vorliegende Nutzhöhe kann in dem gesamten Besteckkorb 4 bereitgestellt werden, wenn die Einsätze 6, 7 des Besteckkorbs 4 beziehungsweise Teilbereiche 11, 12 des Besteckkorbs 4 in die erste Betriebsstellung, in der die Teilbereiche 11, 12 des Besteckkorbs 4 in einer gemeinsamen Ebene liegen, verschwenkt werden. Damit ist es sogar möglich, kleinere Geschirrteile, wie zum Beispiel Tassen, in den Besteckkorb einzusortieren.

Insgesamt ermöglicht es die Erfindung auch, den Besteckkorb 4 mit seinem oberen Besteckkorbrand 14 unmittelbar an ein Behälterdach des Spülbehälters 2 der Geschirrspülmaschine 1 Grenzen zu lassen. Hierdurch wird dem unterhalb des Besteckkorbs 4 angeordneten Geschirrkorb ein großer nutzbarer Raum zur Verfügung gestellt.

In dem Ausführungsbeispiel gemäß der Fig. 1 weist der erfindungsgemäße Besteckkorb 4 lediglich ein Schwenkgelenk 15 auf, welches mittig zwischen den Seitenkanten 8 und 9 angeordnet ist. Nicht dargestellt ist eine Variante, in welcher zusätzliche Schwenkgelenke in dem Bereich der Seitenkanten 8, 9 angeordnet sind. Ein jeweiliges Verschwenken um diese Schwenkgelenke ermöglicht ein Absenken des Besteckkorbs 4, indem der Besteckkorb 4 eine Z-förmige Bewegung vollzieht. Dadurch kann dem Besteckkorb 4 ein größeres Maß an Höhe zur Verfügung gestellt werden, so dass im Bedarfsfall zusätzlich oder anstatt von liegend einsortierten Besteckteilen auch kleinere Geschirrteile in diesem ablegbar sind. Unabhängig von der Verschwenkung um die weiteren Schwenkgelenke kann dabei weiterhin ein Verschwenken der Einsätze 6, 7 des Besteckkorbs 4 um das in der Fig. 1 gezeigte Schwenkgelenk 15 des Besteckkorbs 4 ermöglicht sein. Bei dieser Variante ergibt sich somit eine Vielzahl an unterschiedlichen Betriebspositionen, welche je nach Erfordernis durch einen Benutzer der Geschirrspülmaschine 1 gewählt werden können.

Die Erfindung ist weiterhin nicht auf die symmetrische Ausbildung der Einsätze 6, 7 des Besteckkorbs 4 beschränkt, obwohl diese die zweckmäßigste ist. Das Schwenkgelenk 15 des Besteckkorbs 4 kann vielmehr an einer beliebigen Position zwischen den Seitenkanten 8, 9 des Besteckkorbs 4 angeordnet sein, wonach sich dann die Ausgestaltung und Größe sowie Gestalt der Einsätze 6, 7 des Besteckkorbs 4 richtet.

Um die Fixierung der Einsätze 6, 7 des Besteckkorbs 4 in den vorgesehenen Betriebspositionen zu ermöglichen, sind jeweils Mittel zur Fixierung vorgesehen, welche diese Aufgabe übernehmen. Zwei Ausführungsbeispiele hierfür sind in den Fig. 2 und 3 dargestellt. Es ist jeweils eine perspektivische Darstellung eines Ausschnitts eines der Einsätze 6, 7 des Besteckkorbs 4 mit dem Mittel zur Fixierung dargestellt.

Die Mittel 16 zur Fixierung wirken jeweils zweckmäßigerweise mit den in dem Bereich der Seitenkanten 8, 9 des Besteckkorbs 4 liegenden Abschnitten des Rahmens 22 des Besteckkorbs 4 zusammen. Dies ist jedoch nicht zwingend.

In dem Ausführungsbeispiel gemäß der Fig. 2 ist das Mittel 16 durch einen Rasthaken 17 gebildet. Dieser ist durch jeweilige Aussparungen 18, 19 in einer Seitenwand des Einsatzes 6, 7 des Besteckkorbs flexibel verformbar. An dem Rasthaken 17 ist eine Schulter 21 ausgebildet, welche sich an einem Abschnitt des Rahmens 22 abstützen kann. Zur Lösung der gezeigten Fixierposition kann der Rasthaken an einer Betätigungsfläche 20 in dem Ausführungsbeispiel in Richtung des Inneren des Einsatzes 7 des Besteckkorbs verformt werden, wodurch ein Absenken des Einsatzes 6, 7 des Besteckkorbs gegenüber der gezeigten Position möglich ist. In der abgesenkten Position kann die Fixierung beispielsweise durch ein Anschlagmittel (nicht dargestellt) erfolgen.

In dem Ausführungsbeispiel gemäß der Fig. 3 ist das Mittel 16 durch einen Formdraht 23 gebildet, welcher parallel zu einem Abschnitt des Rahmens 22 des Besteckkorbs in einer Aussparung 25, zum Beispiel in Form einer Nut oder Rille, geführt und drehbar gelagert ist. Der Formdraht 23 kann zwischen einer ersten Position A und einer zweiten Position B verschwenkt werden, wobei die Positionen A und B durch ein Führungsmittel 24, welches an einem Seitenrand des Einsatzes 6, 7 des Besteckkorbs ausgebildet ist, festgelegt sind. Die Festlegung kann beispielsweise durch eine (oder auch mehrere) Aussparung(en) in dem Führungsmittel 26 gebildet sein. In jeder der beiden Positionen A, B umgreift ein um 180 gebogener Abschnitt des Formdrahts 23 einen Abschnitt des Rahmens 22 des Besteckkorbs, so dass je nach Position A oder B des Formdrahts der Einsatz 6, 7 des Besteckkorbs in der ersten abgesenkten oder zweiten nicht abgesenkten Betriebsstellung zum Liegen kommt.

Mit der vorliegenden Erfindung sind eine Geschirrspülmaschine und ein Besteckkorb für eine Geschirrspülmaschine bereitgestellt, welche eine maximale Raumausnützung für den Besteckkorb und einen darunter angeordneten Geschirrkorb erlauben. Der Besteckkorb kann Besteckteile mit größeren Abmessungen sowie kleinere Geschirrteile zum Spülen aufnehmen, wobei in einer Betriebsposition aufgrund schräg liegender Besteckteile der Ablauf von Spülflotte verbessert wird. Hierdurch wird zum Trocknen ein geringerer Energieaufwand benötigt. Andererseits kann eine vollkommen ebene Bodenfläche des Besteckkorbs bereitgestellt werden, wobei aufgrund einer Mehrzahl an vorgesehenen Schwenkgelenken sogar eine Absenkung des Besteckkorbs ermöglicht wird.

### Bezugszeichenliste

- 1: Geschirrspülmaschine; Haushaltsgeschirrspülmaschine
- 2: Spülbehälter
- 3: Geschirrkorb
- 4: Besteckkorb
- 6: Einsatz
- 7: Einsatz
- 8: Seitenkante
- 9: Seitenkante
- 10: Horizontale Ebene
- 11: Teilbereich
- 12: Teilbereich
- 14: Oberer Besteckkorbrand
- 15: Schwenkgelenk
- 16: Mittel
- 17: Rasthaken
- 18: Aussparung
- 19: Aussparung
- 20: Betätigungsfläche
- 21: Schulter
- 22: Rahmen
- 23: Formdraht
- 24: Führungsmittel
- 25: Aussparung; Rille; Nut
- 26: Aussparung in dem Führungsmittel
- A: Erste Position des Formdrahts
- B: Zweite Position des Formdrahts

## Patentansprüche

1. Geschirrspülmaschine (1), insbesondere Haushaltsgeschirrspülmaschine, mit wenigstens einem Besteckkorb (4), welcher als flacher Einsatz ausgebildet ist, welcher einen Rahmen (22) umfasst, welcher zum Aufnehmen von liegenden Besteckteilen ausgebildet ist und dessen lichte Höhe in einem ersten, einen ersten Einsatz (6) bildenden Teilbereich (11) anpassbar ist,
**dadurch gekennzeichnet,**
- **dass** wenigstens in einem zweiten, einen zweiten Einsatz (7) bildenden Teilbereich (12) des Besteckkorbs (4) die lichte Höhe wenigstens abschnittsweise anpassbar ist,
- **dass** die wenigstens zwei Einsätze (6, 7) des Besteckkorbs (4) mittels eines Schwenkgelenks (15) schwenkbar miteinander verbunden sind,
- **dass** die wenigstens zwei Einsätze (6, 7) des Besteckkorbs (4) gegeneinander verschwenkbar ausgebildet sind,
- **dass** die wenigstens zwei Einsätze (6, 7) des Besteckkorbs (4) aus dem Rahmen (22) herausnehmbar sind und
- **dass** die wenigstens zwei Einsätze (6, 7) des Besteckkorbs (4) den ersten Teilbereich (11) und den zweiten Teilbereich (12) des Bodenbereichs des Besteckkorbs (4) ausbilden.

2. Geschirrspülmaschine (1) nach Anspruch 1, **dadurch gekennzeichnet, dass** die lichten Höhen in dem Bereich des ersten Teilbereichs (11) und des zweiten Teilbereichs (12) des Besteckkorbs (4) unabhängig voneinander anpassbar sind.

3. Geschirrspülmaschine (1) nach Anspruch 1 oder 2, **dadurch gekennzeichnet, dass** die lichte Höhe in dem Bereich der gesamten Besteckkorbfläche des Besteckkorbs (4) anpassbar ist.

4. Geschirrspülmaschine (1) nach Anspruch 1, 2 oder 3, **dadurch gekennzeichnet, dass** das Schwenkgelenk (15) in dem Bodenbereich des Besteckkorbs (4) angeordnet ist.

5. Geschirrspülmaschine (1) nach einem der vorherigen Ansprüche, **dadurch gekennzeichnet, dass** der erste Teilbereich (11) und der zweite Teilbereich (12) des Besteckkorbs (4) jeweils unabhängig voneinander und/oder gemeinsam um das Schwenkgelenk (15) schwenkbar sind.

6. Geschirrspülmaschine (1) nach einem der vorherigen Ansprüche, **dadurch gekennzeichnet, dass** der erste Teilbereich (11) und der zweite Teilbereich (12) des Besteckkorbs (4) in einer ersten Betriebsstellung jeweils in einer im Wesentlichen horizontalen Ebene und in einer zweiten Betriebsstellung jeweils in einer um einen spitzen Winkel verschwenkten Ebene liegen.

7. Geschirrspülmaschine (1) nach einem der vorherigen Ansprüche, **dadurch gekennzeichnet, dass** der erste Teilbereich (11) und der zweite Teilbereich (12) des Besteckkorbs (4) spiegelsymmetrisch ausgebildet sind.

8. Geschirrspülmaschine (1) nach einem der vorherigen Ansprüche, **dadurch gekennzeichnet, dass** zumindest ein zweites Schwenkgelenk vorgesehen ist, welches in einer ersten und/oder einer zweiten Seitenkante angeordnet ist und, insbesondere unabhängig von einer Verschwenkung des ersten Teilbereichs (11) und des zweiten Teilbereichs (12) des Besteckkorbs (4) gegenüber dem ersten Schwenkgelenk (15), die gemeinsame Verschwenkung des ersten Teilbereichs (11) und des zweiten Teilbereichs (12) des Besteckkorbs (4) ermöglicht.

9. Geschirrspülmaschine (1) nach einem der vorherigen Ansprüche, **dadurch gekennzeichnet, dass** die Einsätze (6, 7) des Besteckkorbs (4) in Form von grobmaschigen Siebeinsätzen ausgebildet sind.

10. Geschirrspülmaschine (1) nach Anspruch 9, **dadurch gekennzeichnet, dass** die Einsätze (6, 7) des Besteckkorbs (4) jeweils im Querschnitt die Gestalt eines Keils aufweisen.

11. Geschirrspülmaschine (1) nach einem der vorherigen Ansprüche, **dadurch gekennzeichnet, dass** jeweils Mittel (16) an dem absenkbaren ersten Teilbereich (11) und dem absenkbaren zweiten Teilbereich (12) des Bodenbereichs des Besteckkorbs (4) vorgesehen sind, welche eine Fixierung des ersten Teilbereichs (11) und des zweiten Teilbereichs (12) des Besteckkorbs (4) in den vorgegebenen Betriebsstellungen ermöglichen.

12. Geschirrspülmaschine (1) nach Anspruch 11, **dadurch gekennzeichnet, dass** die Mittel (16) ein Absenken des ersten Teilbereichs (11) und/oder des zweiten Teilbereichs (12) des Besteckkorbs (4) über einen bestimmten Winkel hinaus verhindern.

13. Geschirrspülmaschine (1) nach Anspruch 11 oder 12, **dadurch gekennzeichnet, dass** die Mittel (16) durch einen, mit dem Rahmen (22) des Besteckkorbs (4) in Eingriff bringbaren, Rasthaken (17) gebildet sind.

14. Geschirrspülmaschine (1) nach Anspruch 11, 12 oder 13, **dadurch gekennzeichnet, dass** die Mittel (16) durch einen gegenüber den Einsätzen (6, 7) des Besteckkorbs (4) verschwenkbaren Formdraht (23) und einem an den Einsätzen (6, 7) des Besteckkorbs (4) angeordneten Führungsmittel (24) gebildet sind, wobei der Formdraht (23) sich zur Bereitstellung einer der Betriebspositionen des Besteckkorbs (4) an dem Rahmen (22) des Besteckkorbs (4) abstützen kann.

## Claims

1. Dishwasher (1), in particular domestic dishwasher, having at least one cutlery basket (4) which is embodied as a flat insert which comprises a frame (22) which is embodied for accommodating cutlery items in a horizontal position and whose clearance height is adjustable in a first subsection (11) that forms a first insert (6),
**characterised in that**
- the clearance height is adjustable at least in sections at least in a second subsection (12) of the cutlery basket (4) which forms a second insert (7),
- the at least two inserts (6, 7) of the cutlery basket (4) are swivellably connected to each other by means of a swivel joint (15),
- the at least two inserts (6, 7) of the cutlery basket (4) are embodied to be rotatable against one another,
- the at least two inserts (6, 7) of the cutlery basket (4) can be removed from the frame (22) and
- the at least two inserts (6, 7) of the cutlery basket (4) embody the first subsection (11) and the second subsection (12) of the base section of the cutlery basket (4).

2. Dishwasher (1) according to claim 1, **characterised in that** the clearance heights can be adjusted independently of each other in the region of the first and second subsection (11, 12) of the cutlery basket (4).

3. Dishwasher (1) according to claim 1 or 2, **characterised in that** the clearance height can be adjusted in the region of the entire cutlery basket area of the cutlery basket (4).

4. Dishwasher (1) according to claim 1, 2 or 3, **characterised in that** the swivel joint (15) is arranged in the base section of the cutlery basket (4).

5. Dishwasher (1) according to one of the preceding claims, **characterised in that** the first and the second subsection (11, 12) of the cutlery basket (4) are swivelable about the swivel joint (15) in each case independently of each other and/or jointly.

6. Dishwasher (1) according to one of the preceding claims, **characterised in that** the first and second subsection (11, 12) of the cutlery basket (4) in each case lie in an essentially horizontal plane in a first operating position and in each case in a plane tilted at an acute angle in a second operating position.

7. Dishwasher (1) according to one of the preceding claims, **characterised in that** the first and second subsection (11, 12) of the cutlery basket (4) are embodied as mirror-symmetrical.

8. Dishwasher (1) according to one of the preceding claims, **characterised in that** at least one second swivel joint is provided which is arranged in a first and/or second side edge and enables the first and second subsections (11, 12) of the cutlery basket (4) to be swivelled jointly, in particular independently of a swivelling of the first and second subsection (11, 12) of the cutlery basket (4) relative to the first swivel joint (15).

9. Dishwasher (1) according to one of the preceding claims, **characterised in that** the inserts (6, 7) of the cutlery basket (4) are embodied in the form of wide-meshed strainer inserts.

10. Dishwasher (1) according to claim 9, **characterised in that** the inserts (6, 7) of the cutlery basket (4) each have the shape of a wedge in cross-section.

11. Dishwasher (1) according to one of the preceding claims, **characterised in that** means (16) are provided in each case on the lowerable first and second subsections (11, 12) of the base section of the cutler basket (4), said means enabling the first and second subsection (11, 12) of the cutlery basket (4) to be fixed in the predefined operating positions.

12. Dishwasher (1) according to claim 11, **characterised in that** the means (16) prevent the first and/or second subsection (11, 12) of the cutlery basket (4) from being lowered beyond a certain angle.

13. Dishwasher (1) according to claim 11 or 12, **characterised in that** the means (16) are formed by means of a latching hook (17) which can be brought into engagement with the frame (22) of the cutlery basket (4).

14. Dishwasher (1) according to claim 11, 12 or 13, **characterised in that** the means (16) are formed by a profile wire (23) which is tiltable relative to the inserts (6, 7) of the cutlery basket (4) and a guiding means (24) arranged on the inserts (6, 7) of the cutlery basket (4) wherein the profile wire (23) can be supported on the frame (22) of the cutlery basket (4) in order to provide one of the operating positions of the cutlery basket (4).

## Revendications

1. Lave-vaisselle (1), en particulier lave-vaisselle ménager, avec au moins un panier à couverts (4), exécuté sous forme d'insert plat, lequel englobe un encadrement (22), exécuté afin d'accueillir des couverts posés à plat et dont la hauteur libre est adaptable dans une première zone partielle (11) constituant un premier insert (6),
**caractérisé en ce que**
- la hauteur libre est au moins adaptable par sections dans une deuxième zone partielle (12) du panier à couverts (4) constituant un deuxième insert (7),
- les au moins deux inserts (6, 7) du panier à couverts (4) sont reliés l'un à l'autre de façon pivotante au moyen d'une articulation pivotante (15),
- les au moins deux inserts (6, 7) du panier à couverts (4) sont exécutés de façon pivotante l'un par rapport à l'autre,
- les au moins deux inserts (6, 7) du panier à couverts (4) sont extractibles de l'encadrement (22) et
- les au moins deux inserts (6, 7) du panier à couverts (4) constituent la première zone partielle (11) et la deuxième zone partielle (12) du fond du panier à couverts (4).

2. Lave-vaisselle (1) selon la revendication 1, **caractérisé en ce que** les hauteurs libres dans la zone de la première zone partielle (11) et de la deuxième zone partielle (12) du panier à couverts (4) sont adaptables indépendamment l'une de l'autre.

3. Lave-vaisselle (1) selon la revendication 1 ou 2, **caractérisé en ce que** la hauteur libre est adaptable dans la zone de l'ensemble de la surface du panier à couverts (4).

4. Lave-vaisselle (1) selon la revendication 1, 2 ou 3, **caractérisé en ce que** l'articulation pivotante (15) est disposée dans le fond du panier à couverts (4).

5. Lave-vaisselle (1) selon l'une des revendications précédentes, **caractérisé en ce que** la première zone partielle (11) et la deuxième zone partielle (12) du panier à couverts (4) sont respectivement pivotants indépendamment l'un de l'autre et/ou conjointement autour de l'articulation pivotante (15).

6. Lave-vaisselle (1) selon l'une des revendications précédentes, **caractérisé en ce que** la première zone partielle (11) et la deuxième zone partielle (12) du panier à couverts (4) se trouvent, dans une première position de fonctionnement, respectivement dans un plan essentiellement horizontal et, dans une deuxième position de fonctionnement, respectivement dans un plan pivoté selon un angle aigu.

7. Lave-vaisselle (1) selon l'une des revendications précédentes, **caractérisé en ce que** la première zone partielle (11) et la deuxième zone partielle (12) du panier à couverts (4) sont exécutées de façon symétrique.

8. Lave-vaisselle (1) selon l'une des revendications précédentes, **caractérisé en ce qu'**au moins une deuxième articulation pivotante est prévue, laquelle est disposée dans un premier et/ou un deuxième bord latéral et permet, indépendamment d'un pivotement de la première zone partielle (11) et de la deuxième zone partielle (12) du panier à couverts (4) par rapport à la première articulation pivotante (15), le pivotement conjoint de la première zone partielle (11) et de la deuxième zone partielle (12) du panier à couverts (4).

9. Lave-vaisselle (1) selon l'une des revendications précédentes, **caractérisé en ce que** les inserts (6, 7) du panier à couverts (4) sont exécutés sous la forme d'inserts filtrants à mailles larges.

10. Lave-vaisselle (1) selon la revendication 9, **caractérisé en ce que** les inserts (6, 7) du panier à couverts (4) présentent respectivement dans leur coupe transversale la forme d'une clavette.

11. Lave-vaisselle (1) selon l'une des revendications précédentes, **caractérisé en ce que** des moyens respectifs (16) sont prévus sur la première zone partielle abaissable (11) et la deuxième zone partielle abaissable (12) du fond du panier à couverts (4), lesquels permettent une fixation de la première zone partielle (11) et de la deuxième zone partielle (12) du panier à couverts (4) dans les positions de fonctionnement prescrites.

12. Lave-vaisselle (1) selon la revendication 11, **caractérisé en ce que** les moyens (16) empêchent un abaissement de la première zone partielle (11) et/ou de la deuxième zone partielle (12) du panier à couverts (4) sur un angle déterminé.

13. Lave-vaisselle (1) selon la revendication 11 ou 12, **caractérisé en ce que** les moyens (16) sont constitués par un crochet d'encliquetage (17) pouvant s'engrener à l'encadrement (22) du panier à couverts (4).

14. Lave-vaisselle (1) selon la revendication 11, 12 ou 13, **caractérisé en ce que** les moyens (16) sont constitués par un fil de forme (23) pivotant par rapport aux inserts (6, 7) du panier à couverts (4) et un moyen de guidage (24) disposé sur les inserts (6, 7) du panier à couverts (4), dans lequel le film de forme (23) peut s'appuyer sur l'encadrement (22) du panier à couverts (4) afin de fournir une des positions de fonctionnement du panier à couverts (4).
